# EUROPÄISCHE PATENTSCHRIFT

(11) **EP 1 017 521 B1**
(45) Veröffentlichungstag und Bekanntmachung des Hinweises auf die Patenterteilung: **04.10.2001**
(21) Anmeldenummer: 98951195.1
(22) Anmeldetag: 14.08.1998
(51) Int. Cl.: B22D 11/128

(54) **STÜTZROLLENGERÜST FÜR METALL-, INSBESONDERE STAHLSTRANGGIESSANLAGEN**
SUPPORTING ROLL FRAMEWORK FOR CONTINUOUS METAL, ESPECIALLY STEEL CASTING PLANTS
ECHAFAUDAGE DE ROULEAUX D'APPUI POUR INSTALLATIONS DE COULEE CONTINUE DE METAL, NOTAMMENT D'ACIER

(30) Priorität: 04.09.1997 DE 19739694
(43) Veröffentlichungstag der Anmeldung: 12.07.2000
(73) Patentinhaber: Mannesmannröhren-Werke AG, 45473 Mülheim a.d. Ruhr (DE)
(72) Erfinder: DIVJAK, Franz-Josef, D-47495 Rheinberg (DE); GOHRES, Hans-Werner, D-47239 Duisburg (DE); KLASEN, Klaus, Peter, D-40474 Düsseldorf (DE); LENK, Rainer, D-47055 Duisburg (DE); KOCIAN, Manfred, D-47249 Duisburg (DE)
(74) Vertreter: Meissner, Peter E., Dipl.-Ing.
(86) Internationale Anmeldenummer: DE9802465
(87) Internationale Veröffentlichungsnummer: WO9911405

(56) Entgegenhaltungen:
- DE-B- 1 282 240
- DE-C- 19 606 308

## Beschreibung

Die Erfindung betrifft ein Stützrollengerüst für Metall-, insbesondere Stahlstranggießanlagen gemäß dem Oberbegriff des Patentanspruches 1.

Ein gattungsbildendes Stützrollengerüst ist aus der DE 196 06 308 B1 bekannt. Dieses Stützrollengerüst ist in gerade oder gebogene Segmente mit Rollenträgern aufgeteilt, wobei mehrere Rollen an einem Rollenträger zusammengefasst sind. Je zwei als biegesteifes Rahmenelement in Form einer Blech-Schweißkonstruktion ausgebildete Rollenträger für parallel laufende Stirnseiten sind an beiderseitig neben dem Gießstrang-Querschnitt verlaufenden Halteelementen befestigt. Die Rollen sind beidseitig in Lagern gelagert, deren Gehäuse wiederum mit dem Rollenträger in Verbindung stehen. Beide Rahmenelemente weisen an jedem Ende eine auskragende Fortführung auf, zwischen denen je eine in Form einer Blech-Schweißkonstruktion ausgebildetes Seitenelement eingepresst und lösbar über Dehnschrauben mit den beiden Rahmenelementen verbunden ist. Das so gebildete biege- und verwindungssteife Stützrollensegment weist glatte und ebene Innenflächen auf. Beide Rahmenelemente sind mit in Stranglaufrichtung sich erstreckenden und T-förmig ausgebildeten Trägern versehen, auf denen lösbar das jeweilige Lagergehäuse befestigt ist. Die Kühlmediumzufuhr wie auch -abfuhr ist im Rahmenelement integriert und das ebenfalls gekühlte Lagergehäuse ist über einen im T-förmigen Träger angeordneten Durchgang mit der Kühlmediumzu- bzw. -abfuhr verbunden.

Nachteilig bei diesem bekannten Stützrollengerüst ist die erschwerte Zugänglichkeit im Falle einer defekten Rolle oder eines defekten Lagers. Nachteilig ist auch die Art der Kühlmediumführung im Rahmenelement, da das von der jeweiligen Rolle zurückfließende Kühlmedium mehrfach umgelenkt durch das Rahmenteil geleitet wird.

Aufgabe der Erfindung ist es, ein Stützrollengerüst für Metall-, insbesondere Stahlstranggießanlagen anzugeben, das bei gleicher Biege- und Verwindungssteifigkeit im Sinne einer vereinfachten Instandhaltung leichter zugänglich und wahlweise für eine trockene und nasse Fahrweise verwendbar ist. Eine weitergehende Aufgabe besteht darin, die Kühlmediumführung im Rahmenelement zu vereinfachen.

Diese Aufgabe wird ausgehend vom Oberbegriff in Verbindung mit den kennzeichnenden Merkmalen des Patentanspruches 1 gelöst. Vorteilhafte Weiterbildungen sind Bestandteil von Unteransprüchen.

Nach der Erfindung wird dies erreicht durch ein Rahmenelement, das als Tragelement mindestens zwei parallel im Abstand voneinander und quer zur Stranglaufrichtung liegende Rohre aufweist. Zwischen den Rohren ist ein versteifendes Stegblech eingeschweißt. An der äußeren Mantelfläche der außenliegenden Rohre ist jeweils ein zum Strang hinweisendes Halteblech befestigt, zwischen denen der die Rollen tragende Träger eingeschweißt ist. Bei innengekühlten Rollen fungieren die Rohre als Kühlmediumzu- bzw. -abfuhr, die dafür auf der außenliegenden Mantelfläche mit einem Anschluss-Stutzen versehen sind.

Die Verbindung der so gebildeten Rahmenelemente mit den Seitenelementen erfolgt über die an sich bekannte auskragende Fortführung, die angepasst an die Rohrkonstruktion einen zapfenartig ausgebildeten, in das Rohr einpressbaren Abschnitt und daran anschließend einen flachen, auf die den Rahmenelementen zugewandten Schmalseiten der Seitenelemente aufliegenden Abschnitt aufweist.

In vorteilhafter Weise weist das Rahmenelement drei im Abstand symmetrisch angeordnete Rohre als Tragelement auf, wobei das mittlere Rohr mit einem Anschluss-Stutzen für das Spritzwasser versehen ist. Somit kann auch in einfacher Weise wahlweise eine nasse Fahrweise des Stützrollengerüstes gewählt werden.

Zur besseren Führung des Kühlmediums in den als Tragelement ausgebildeten Rohren weisen diese ein koaxial angeordnetes Verdrängungsrohr auf, das einen geringeren Außendurchmesser aufweist als der Innendurchmesser des Tragelementes.

Der Vorteil der vorgeschlagenen Konstruktion ist darin zu sehen, dass im Sinne einer vereinfachten Instandhaltung die Zugänglichkeit erleichtert und die Kühlmediumführung im Rahmenelement vereinfacht wurde.

In der Zeichnung ist anhand eines Ausführungsbeispieles das erfindungsgemäß ausgebildete Stützrollengerüst näher erläutert. Es zeigen:
- Figur 1: einen Schnitt in Richtung A-B in Figur 2
- Figur 2: eine Seitenansicht von Figur 1
- Figur 3: einen Schnitt C-D in Figur 1
- Figur 4: einen Schnitt E-F in Figur 1

In Figur 1 ist in einem Schnitt und in Figur 2 in einer Seitenansicht das erfindungsgemäß ausgebildete Segment eines Stützrollengerüstes dargestellt. In diesem Ausführungsbeispiel ist ein gebogenes Segment für eine Bogenstranggießanlage dargestellt. Dieses Segment weist als Tragelement drei das obere bzw. untere Rahmenelement bildende symmetrisch angeordnete Rohre 1 - 6 auf. Die Rohre 1 - 6 liegen quer zur Stranglaufrichtung. Dazwischen sind, wie die Figuren 3 und 4 zeigen, Stegbleche 7 - 10 angeordnet. Bei den jeweils außenliegenden Rohren 1, 3 bzw. 4, 6 sind an der äußeren Mantelfläche zum Strang hin weisende Haltebleche 11, 12, 13, 14 befestigt. Zwischen diesen Halteblechen 11, 12 bzw. 13, 14 ist ein Träger befestigt, der drei Abschnitte 15.1, 15.2, 15.3, 16.1, 16.2, 16.3 aufweist. An jedem Trägerabschnitt sind mittels Schrauben drei Rollenpaare befestigt. Insgesamt sind bei diesem Segment neun Rollenpaare 17, 17' - 25, 25' vorgesehen. Das jeweilige Rahmenelement wird also gebildet durch drei Rohre 1 - 3 bzw. 4 - 6, dazwischenliegende Stegbleche 7, 8 bzw. 9, 10, außenliegende Haltebleche 11, 12 bzw. 13, 14 sowie Träger 15.1-15.3 bzw. 16.1 - 16.3. Die Rohre 1 - 3 bzw. 4 - 6 sind an beiden Enden mit auskragenden Fortführungen 26, 26' - 28, 28' bzw. 29, 29' - 31, 31' versehen. Jede Fortführung weist einen zapfenartigen, in das jeweilige Rohr 2, 5 einpassbaren Abschnitt 32, 32', 33, 33' und daran anschließend einen flachverlaufenden Abschnitt 34, 34', 35, 35' auf. Der letztgenannte Abschnitt 34, 34', 35, 35' ist so ausgebildet, dass ein als Blech-Schweißkonstruktion ausgebildetes Seitenelement 36 bzw. 37 zwischen dem oberen und unteren Rahmenelement über Dehnschrauben 38 - 43 lösbar befestigt ist. Die Innenflächen der Seitenelemente 36, 37 sind glatt, so dass sich an dieser Stelle keine Schmutznester bilden können. Um das Segment im Tragwerk des Stützrollengerüstes (hier nicht dargestellt) einhängen zu können, sind an den Seitenelementen 36, 37 je zwei nach außen sich erstreckende Zapfen 44, 44', 45, 45' angeordnet. Dabei ist ein Zapfen als Losund der andere Zapfen als Festlager ausgebildet. im oberen Teil von Figur 1 ist die zweifache Lagerung 46, 47 einer einteiligen durchgehenden Stützrolle 21 dargestellt. Der untere Teil zeigt die Lagerung 46', 47', 48, 49 einer geteilten Rolle 21.1', 21.2'. Damit soll deutlich gemacht werden, dass das erfindungsgemäß ausgebildete Stützrollengerüst für den Einbau einteiliger durchgehender Stützrollen, als auch für geteilte Stützrollen geeignet ist.

Um das Segment auch in nasser Fahrweise betreiben zu können, ist eine Spritzwasserleitung 50, 50', 51, 51' vorgesehen (Figur 4). Das mittlere Rohr 2, 5 weist dazu je zwei Anschluss-Stutzen 52, 52', 53, 53' auf, die an der Mantelfläche des Rohres 2, 5 angeordnet sind. Für eine bessere Führung des Kühlmediums in den Rohren 1 - 6 als auch zur Verringerung des Volumens sind alle Rohre 1 - 6 mit einem koaxial angeordneten Verdrängungsrohr 54 - 59 versehen, wobei dieses Verdrängungsrohr 54 - 59 einen geringeren äußeren Durchmesser aufweist als der Innendurchmesser des jeweiligen Rohres 1 - 6.

## Patentansprüche

1. Stützrollengerüst für Metall-, insbesondere Stahlstranggießanlagen, das in gerade oder gebogene Segmente mit Rollenträgern aufgeteilt ist, wobei mehrere Rollen an einem Rollenträger zusammengefasst sind und je zwei als biegesteifes Rahmenelement in Form einer Schweißkonstruktion ausgebildete Rollenträger für parallel laufende Strangseiten an beiderseitig neben dem Gießstrang-Querschnitt verlaufenden Halteelementen befestigt und die Rollen beidseitig in Lagern gelagert sind, deren Gehäuse wiederum mit dem Rollenträger in Verbindung stehen, wobei beide Rahmenelemente an jedem Ende eine auskragende Fortführung aufweisen, zwischen denen je ein in Form einer Blech-Schweißkonstruktion ausgebildetes Seitenelement eingepresst und lösbar über Dehnschrauben mit den beiden Rahmenelementen verbunden ist und die Seitenelemente glatte und ebene Innenflächen aufweisen und beide Rahmenelemente mit in Stranglaufrichtung sich erstreckenden Trägern versehen sind, auf denen lösbar das jeweilige Lagergehäuse befestigt ist, wobei bei innengekühlten Rollen die Kühlmediumzufuhr wie auch -abfuhr im Rahmenelement integriert und das ebenfalls gekühlte Lagergehäuse über den Träger mit der Kühlmediumzu- bzw. -abfuhr verbunden ist,
**dadurch gekennzeichnet,**
**dass** das Rahmenelement als Tragelement mindestens zwei parallel im Abstand voneinander und quer zur Stranglaufrichtung liegende Rohre (1-6) aufweist, zwischen denen ein Stegblech (7-10) eingeschweißt ist und an der jeweils äußeren Mantelfläche der außenliegenden Rohre (1, 3, 4, 6) ein zum Strang hinweisendes Halteblech (11-14) befestigt ist, zwischen denen der die Rollen (17-25) tragende Träger (15,16) eingeschweißt ist, wobei bei innengekühlten Rollen die Rohre (1-6) als Kühlmediumzu- bzw. -abfuhr fungieren und dafür auf der außenliegenden Mantelfläche mit einem Anschluss-Stutzen versehen sind.

2. Stützrollengerüst nach Anspruch 1,
**dadurch gekennzeichnet,**
**dass** die auskragende Fortführung einen zapfenartig ausgebildeten, in das Rohr (1-6) einpassbaren Abschnitt (32,33) und daran anschließend einen flachen, auf die den Rahmenteilen zugewandten Schmalseiten der Seitenelemente auflegbaren Abschnitt (34,35) aufweist.

3. Stützrollengerüst nach den Ansprüchen 1 und 2,
**dadurch gekennzeichnet,**
**dass** das Rahmenelement drei im Abstand symmetrisch angeordnete Rohre (1-6) als Tragelement aufweist, wobei das mittlere Rohr (2,5) mit einem Anschluss-Stutzen (52,53) für das Spritzwasser versehen ist.

4. Stützrollengerüst nach einem der Ansprüche 1 - 3,
**dadurch gekennzeichnet,**
**dass** die als Tragelement fungierenden Rohre (1-6) zur Bildung eines Kanals für das Kühlmedium ein koaxial angeordnetes Verdrängungsrohr (54-59) aufweisen, das einen geringeren Außendurchmesser hat als der Innendurchmesser der Rohre (1-6).

## Claims

1. Supporting roll stand for continuous metal casting plant, in particular continuous steel casting plant, which is divided into straight or curved segments with roll carriers, wherein a plurality of rolls are grouped at one roll carrier, each two roll carriers, which are constructed as a frame element, which is resistant to bending, in the form of a welded plate construction, for parallel-running strand sides are secured to holding elements extending next to the cast strand cross section on both sides, and the rolls are mounted on both sides in bearings, the housings of which in turn are connected to the roll carrier, wherein both frame elements comprise at each end a projecting continuation, between which a respective side element in the form of a welded plate construction is pressed and detachably connected via expansion bolts to the two frame elements, the side elements comprise smooth and plane inner faces, and both frame elements are provided with carriers which extend in the strand running direction and to which the respective bearing housing is detachably secured, wherein, using internally cooled rolls, the coolant supply and removal system is integrated into the frame element, and the bearing housing, which is also cooled, is connected to the coolant supply and removal system via the carrier,
**characterised in that** the frame element comprises as carrying element at least two tubes (1-6) lying in parallel at a spacing from one another and transversely to the strand running direction, between which tubes a web plate (7-10) is welded, and a holding plate (11-14), which points towards the strand, is secured to the respective external circumferential surface of the external tubes (1, 3, 4, 6), between which plates the carrier (15, 16) bearing the rolls (17-25) is welded, wherein, using internally cooled rolls, the tubes (1-6) function as a coolant supply and removal system and for this purpose are provided at the external circumferential surface with a connecting branch.

2. Supporting roll stand according to Claim 1,
**characterised in that** the projecting continuation comprises a pin-like portion (32, 33), which can fit into the tube (1-6), and, adjoining this portion, a flat portion (34, 35), which can be placed on the narrow sides, which face the frame parts, of the side elements.

3. Supporting roll stand according to Claims 1 and 2,
**characterised in that** the frame element comprises three spaced, symmetrically disposed tubes (1-6) as carrying element, wherein the middle tube (2, 5) is provided with a connecting branch (52, 53) for the spray water.

4. Supporting roll stand according to any one of Claims 1-3,
**characterised in that** the tubes (1-6) functioning as carrying element comprise a coaxially disposed displacement tube (54-59) to form a channel for the coolant, the external diameter of which tube is smaller than the internal diameter of the tubes (1-6).

## Revendications

1. Cage de rouleaux d'appui pour des installations de coulée continue de métal, en particulier d'acier, qui est subdivisée en segments rectilignes ou cintrés avec des supports de rouleaux, plusieurs rouleaux étant rassemblés sur un support de rouleaux et, à chaque fois, deux supports de rouleaux réalisés comme un élément de bâti rigide en flexion sous forme d'une construction soudée pour des côtés de barre s'étendant parallèlement étant fixés sur des éléments de maintien s'étendant de façon bilatérale à côté de la section transversale de la barre de coulée et les rouleaux étant montés, de façon bilatérale, dans des paliers dont les boîtiers sont reliés, à leur tour, au support de rouleaux, les deux éléments de bâti présentant, à chaque extrémité, un prolongement en saillie, prolongements entre lesquels, à chaque fois, un élément latéral réalisé sous forme d'une construction soudée en tôle est pressé et est relié de façon amovible, par l'intermédiaire de vis de dilatation, aux deux éléments de bâti et les éléments latéraux présentant des surfaces internes lisses et planes, et les deux éléments de bâti étant munis de supports s'étendant dans la direction d'avance de la barre, sur lesquels le boîtier de palier respectif est fixé de façon amovible, et, dans le cas de rouleaux refroidis intérieurement, l'amenée et l'évacuation de l'agent de refroidissement étant intégrées dans l'élément de bâti et le boîtier de palier de même refroidi étant relié, par l'intermédiaire du support, à l'amenée et à l'évacuation de l'agent de refroidissement,
**caractérisée en ce que** l'élément de bâti présente, comme élément de support, au moins deux tubes (1 - 6) s'étendant parallèlement à distance l'un de l'autre et transversalement par rapport à la direction d'avance de la barre, entre lesquels il est soudé une tôle d'âme (7 - 10) et, sur la surface d'enveloppe à chaque fois externe des tubes extérieurs (1, 3, 4, 6), il est fixé une tôle de maintien orientée vers la barre (11 - 14), tôles entre lesquelles le support (15, 16) portant les rouleaux (17 - 25) est soudé, et, dans le cas de tubes refroidis intérieurement, les tubes (1 - 6) fonctionnent comme amenée ou évacuation d'agent de refroidissement et, pour cela, sont munis, sur la surface d'enveloppe extérieure, d'un manchon de raccord.

2. Cage de rouleaux d'appui selon la revendication 1,
**caractérisée en ce que** le prolongement en saillie présente un tronçon (32, 33) réalisé sous forme de tourillon et pouvant être adapté dans le tube (1-6) et, s'y raccordant, un tronçon plat (34, 35) pouvant reposer sur les faces étroites, en regard des parties de bâti, des éléments latéraux.

3. Cage de rouleaux d'appui selon les revendications 1 et 2,
**caractérisée en ce que** l'élément de bâti présente, comme élément de support, trois tubes (1-6) agencés symétriquement à distance, le tube central (2, 5) étant muni d'un manchon de raccord (52, 53) pour l'eau de pulvérisation.

4. Cage de rouleaux d'appui selon une des revendications 1 - 3,
**caractérisée en ce que** les tubes (1, 6) fonctionnant comme élément de support, pour former un canal pour l'agent de refroidissement, présentent un tube à déplacement agencé coaxialement (54 - 59), dont le diamètre externe est plus petit que le diamètre interne des tubes (1 - 6).
